# FASCICULE DE BREVET EUROPEEN

(11) **EP 0 576 874 B1**
(45) Date de publication et mention de la délivrance du brevet: **28.08.1996**
(21) Numéro de dépôt: 93109158.1
(22) Date de dépôt: 08.06.1993
(51) Int. Cl.: A63C 7/10

(54) **Fixation de ski alpin**
Befestigung einer Skibindung
Mounting of a ski binding

(30) Priorité: 30.06.1992 FR 9208334
(43) Date de publication de la demande: 05.01.1994
(73) Titulaire: Salomon S.A., F-74370 Metz-Tessy (FR)
(72) Inventeur: Baron, Pascal, F-74600 Seynod (FR); Desarmaux, Pierre, F-74570 Evires (FR)

(56) Documents cités:
- EP-A- 0 159 203
- WO-A-91/08807
- DE-A- 2 725 184
- DE-U- 7 527 776
- FR-A- 2 613 243
- US-A- 4 729 577

## Description

L'invention concerne une fixation de ski alpin. Plus précisément, l'invention concerne une fixation de ski alpin qui comprend une plaque de base de forme générale allongée, sur laquelle sont assemblés un élément de retenue de la chaussure et un frein de ski.

De façon usuelle, une chaussure est retenue en appui sur un ski alpin par un élément de fixation avant et un élément de fixation arrière. Le frein de ski qui équipe quasiment toutes les fixations de ski est associé le plus souvent à l'élément de fixation arrière.

L'élément de fixation arrière comprend un corps qui est assemblé à la plaque de base, et qui porte un organe de retenue de la chaussure.

La plaque de base est solidarisée au ski par l'intermédiaire de vis qui la plaquent et la retiennent en appui contre la surface supérieure du ski.

De façon connue, le frein de ski qui est associé à la fixation comprend au moins un bras de frein qui est mobile par rapport à une embase solidarisée au ski entre une position active de freinage, et une position inactive de repos.

Pour certaines fixations actuellement existantes, l'embase du frein fait partie intégrante de la plaque de base de la fixation. Une telle fixation est par exemple décrite dans le brevet américain US 4,729,577 ou la demande de brevet français publiée sous le numéro FR 2 613 243. Pour ces fixations, le frein est monté sur le ski avec la plaque de base, ce qui représente une économie de temps au montage. En effet, le montage de la fixation dans son ensemble se fait en une seule fois. Toutefois, si à la suite d'un problème technique, on souhaite échanger le frein, il est nécessaire de démonter l'ensemble de la fixation, et de changer à la fois le frein et la plaque de base de la fixation.

Pour d'autres fixations existantes, l'embase du frein est distincte de la plaque de base de la fixation. La demande de brevet allemand publiée sous le numéro 27 25 184 montre une telle fixation. Pour ces fixations, la plaque de base est d'abord assemblée au ski avec le corps de la fixation, puis le frein est assemblé par son embase à la plaque de base de la fixation. En cas de problème technique sur le frein, l'échange du frein est possible. Toutefois, le montage de la fixation sur le ski nécessite une opération supplémentaire qui est le montage du frein sur la plaque de base de la fixation.

Pour ces fixations, il faut remarquer que le frein est retenu au reste de la fixation, et donc au ski que par des moyens d'assemblage amovibles, de façon à pouvoir démonter le frein facilement. En d'autres termes, les vis de fixation sur la plaque de base sur le ski n'exercent aucun rôle sur l'assemblage du frein au reste de la fixation. Cet assemblage est pourtant soumis à des sollicitations élevées, lorsque le frein devient actif. Il est donc nécessaire de prévoir des moyens d'assemblage du frein à la plaque de base qui sont très résistants.

Un des buts de l'invention est de proposer une fixation qui se monte très rapidement sur le ski, en une seule fois.

Un des buts de l'invention est de proposer une fixation dent le frein est démontable de façon simple par rapport à la plaque de base de la fixation.

Un autre but de l'invention est de proposer une fixation dont les vis d'assemblage de la plaque de base au ski exercent également une action sur l'assemblage de l'embase du frein sur la plaque de base.

D'autres buts et avantages de l'invention apparaîtront au cours de la description qui va suivre, cette description étant toutefois donnée à titre indicatif et non limitatif.

La fixation de ski alpin selon l'invention est définie par la revendication 1.

L'invention sera mieux comprise en se référant à la description ci-dessous, ainsi qu'aux dessins en annexe qui en font partie intégrante.

La figure 1 est une vue générale, en perspective, qui représente une fixation de ski alpin, avec un élément de retenue de la chaussure et un frein, selon un mode non limitatif de mise en oeuvre de l'invention.

Les figures 2 à 4 illustrent de façon schématique les différentes opérations de montage ou de démontage de la fixation représentée dans la figure 1.

La fixation 1 qui est représentée dans la figure 1 présente une plaque de base 2, de forme générale allongée, sur laquelle est assemblé un élément de retenue 3 pour une chaussure de ski.

Il est visible dans la figure 1 que l'élément de retenue représenté est destiné à retenir l'extrémité arrière d'une chaussure, et qu'il comprend un corps 4, ainsi qu'une mâchoire de retenue 5 portée par le corps. De façon connue, le corps 4 s'étend sur une partie de la longueur de la plaque de base 2. Il peut coulisser le long de la plaque de base 2, ou bien pour adapter sa position à la longueur de la chaussure, ou bien lors de la pratique du ski à la suite des flexions du ski.

La plaque de base 2 se prolonge vers l'avant, au-delà du corps 4, par une plate-forme 6, qui est destinée à recevoir un frein 8. Le frein 8 présente une embase 10, qui est destinée à se superposer à la plate-forme 6.

De façon connue, le frein 8 comprend par ailleurs au moins un bras de frein, et dans le cas présent deux bras 11 et 12 qui sont articulés par rapport à l'embase 10, et qui sont actionnés par l'intermédiaire d'une pédale 13 entre une position inactive de repos dans laquelle les bras de frein sont remontés au-dessus de la surface supérieure du ski, et une position active de travail dans laquelle les bras de frein s'entendent sous la surface inférieure du ski.

De façon connue, des moyens rappellent élastiquement les bras de frein dans leur position active de freinage. Dans le cas présent, ces moyens sont constitués par le fil lui-même qui constitue les bras de frein, et qui est sollicité à la torsion lorsque le frein est actionné en position inactive.

La plaque de base 2 est équipée de moyens qui assurent l'assemblage de la fixation à un ski. Dans l'exemple illustré, ces moyens sont représentés sous la forme de vis, deux vis avant 14, qui seront décrites ultérieurement, et deux vis arrières 15. Les vis arrières 15 sont situées sur les bords de la plaque de base 2, et ils traversent celle-ci de part en part. Un logement est prévu pour chaque vis, de telle façon que la tête de vis prenne appui sur le dessus de la plaque de base 2 lorsque la vis est serrée dans le ski.

De préférence, les vis arrières 15 sont pré-posées, c'est-à-dire que, avant assemblage, des moyens de maintien maintiennent les vis 15 assemblées à l'embase 2 de préférence avec la pointe de vis qui fait saillie sous la plaque de base. Ces moyens sont d'un type connu et ne seront pas décrits en détail.

Le frein 8 présente de son côté, des moyens d'assemblage de son embase 10 à la plaque de base 2. Dans l'exemple illustré, ces moyens sont constitués par des languettes 18 et 19 qui sont situées dans la partie avant de l'embase 10 et orientées vers l'avant, et qui coopèrent à la manière de tenons avec des mortaises 20 et 21 situées dans la partie avant de la plate-forme 6. Les mortaises 20 et 21 sont portées en fait par deux ailes à l'avant de la plate-forme repliées à 90° vers le haut.

Les moyens d'assemblage de l'embase 10 à la plaque de base 2 comprennent par ailleurs un verrou mobile entre une position active et une position inactive. Dans la position active, le verrou assure en coopération avec les tenons et mortaises précédents, l'assemblage de l'embase 10 à la plaque de base 2. En position inactive, le verrou permet le dégagement de l'embase 10 par un mouvement de bascule puis de translation de l'embase 10 pour dégager les tenons 18 et 19 hors des mortaises 20 et 21.

Dans l'exemple illustré, le verrou est représenté sous la forme d'une vis courte 23, dont la partie filetée s'engage dans un orifice taraudé 24 de la plaque de base 2, au niveau de la plate-forme 6. La longueur de la vis est déterminée pour que la pointe de la vis ne dépasse pas sous la plaque de base 2, lorsque l'embase 10 est assemblée à la plaque de base 2 et que la vis 23 est serrée.

Dans la figure 1, où le frein est représenté à part par rapport à la plaque de base 2, les vis 14 qui permettent l'assemblage de la fixation au ski sont portées par l'embase du frein 8. la plaque de base 2 présente quant à elle des orifices 30 et 31 que traversent les parties filetées des vis 14. Ces orifices 30 et 31 et ceux de l'embase 10 se superposent lorsque l'embase est en position au dessus de la plaque de base 2.

En d'autres termes, lorsque les vis 14 sont serrées dans le ski, leur tête prend appui sur l'embase 10 du frein, et agissent indirectement sur la plaque de base 2 par pincement transmis par l'embase 10.

D'une façon connue, les vis 14 et 15 d'assemblage de la fixation au ski présentent une longueur suffisante pour permettre un assemblage de la fixation sur le ski dans de bonnes conditions de tenue.

De préférence, la tête des vis 14 et de la vis 23 présente des empreintes d'entraînement différentes, et de préférence incompatibles. C'est-à-dire qu'il faut des outils différents pour manoeuvrer les vis 14 ou bien la vis 23 et qu'il est impossible de manoeuvrer l'ensemble des vas avec le même outil. Par exemple, l'empreinte des vis 14 est du type connu sous le nom "POZIDRIV" et l'empreinte de la vis 23 est du type à six lobes internes connu sous le nom "TORX".

D'après ce qui précède, il ressort que le frein 8 peut être assemblé à la plaque de base 2 en usine, par vissage de la vis 23 dans l'orifice 24. Dans cette position qui est illustrée dans la figure 2, l'ensemble des vis d'assemblage 14 et 15 se trouve en position de prépose, c'est-à-dire prêtes à être vissées, avec de préférence, les pointes de vis qui dépassent légèrement sous la plaque de base 2. Les fixations sont livrées dans ce cas avec le frein assemblé à la plaque de base 2, ce qui rend leur montage sur le ski 33 très rapide et très simple.

La figure 3 représente la fixation 1 de la figure précédente assemblée sur un ski 33. Dans cette position, les vis 14 et 15 sont serrées dans le ski. Il convient de remarquer que les vis avant 14 exercent leur action de façon directe sur l'embase 10 du frein 8 qui, à son tour, exerce un pincement sur la partie avant de la plaque de base 2. Le frein est donc assemblé au ski par les moyens d'assemblage de son embase 10 à la plaque de base 2 et aussi par les vis 14. Cet élément est donc très résistant.

La figure 4 illustre le démontage du frein 8, par exemple dans le but de le changer. Ainsi que cela est schématisé dans cette figure, le démontage du frein 8 nécessite que les vis avant 14, et la vis de verrouillage 23 soient desserrées. Le frein peut alors être déboîté de la plaque de base 2. Un nouveau frein peut être mis en place et être assemblé à la plaque de base 2 et au ski par le serrage des vis avant 14 et de la vis 23 qui joue le rôle de verrou.

Ainsi, le frein qui équipe la présente fixation est démontable de façon simple, mais d'un autre côté, il se trouve déjà assemblé au reste de la fixation lorsque celle-ci est montée pour la première fois sur le ski. On se rend compte que l'embase du frein occupe une place importante sur la plaque de base, et que le montage des vis qui est adopté ici assure une bonne tenue du frein et de la plaque de base à la fixation sur le ski, et d'autre part une possibilité de démontage du frein.

Naturellement, la présente description n'est donnée qu'à titre indicatif.

En particulier, il va de soi que l'invention s'applique également à un élément de fixation avant auquel un frein serait associé.

## Revendications

1. Fixation de ski alpin comprenant une plaque de base (2) de forme générale allongée sur laquelle sont assemblés un élément de retenue de la chaussure (3) et un frein de ski démontable (8), la plaque de base (2) étant destinée à être solidarisée au ski au moyen de vis (14, 15) qui la plaquent contre la surface supérieure du ski, l'élément de retenue (3) comprenant un corps (4) assemblé à la plaque de base sur au moins une partie de sa longueur, et un organe de retenue (5) de la chaussure porté par le corps, le frein (8) comprenant une embase (10) superposée à la plaque de base sur une partie (6) de sa longueur et assemblé à celle-ci, et au moins un bras de frein (11, 12) relié à l'embase (10) et mobile par rapport à celle-ci entre deux positions, une position inactive de repos et une position active de travail, les moyens d'assemblage de l'embase du frein à la plaque de base de l'élément de fixation comprenant un verrou (23) amovible à deux positions, une position où il retient la plaque de base contre l'embase et une position où il ne retient plus la plaque de base contre l'embase, caractérisée par le fait que l'embase (2) du frein et la plaque de base (10) de la fixation comprennent des orifices superposés prévus pour recevoir des vis d'assemblage communes de l'embase et de la plaque de base au ski.

2. Fixation selon la revendication 1, caractérisée par le fait que le verrou amovible (23) présente une empreinte d'entraînement différente de celle des vis (14, 15) de solidarisation de la plaque de base au ski.

3. Fixation selon la revendication 2, caractérisé par le fait que le verrou (23) et les vis de fixation (14, 15) présentent des empreintes qui les rendent impossible à manoeuvrer avec le même outil.

4. Fixation selon la revendication 1, caractérisé par le fait que le verrou (23) est une vis courte dont la partie filetée est engagée dans un orifice (24) de la plaque de base.

5. Fixation selon la revendication 1, caractérisée par le fait que les moyens d'assemblage de l'embase (10) du frein à la plaque de base (2) comprennent au niveau de la partie avant du frein des tenons (18, 19) qui coopèrent avec des mortaises (20, 21) de la plaque de base (2).

## Claims

1. Alpine ski binding comprising a generally elongated base plate (2), to which a boot position-retention element (3) and a detachable ski brake (8) are assembled, the base plate (2) being intended to be attached to the ski by means of screws (14, 15) which press it against the upper surface of the ski, the position-retention element (3) comprising a body (4) assembled to the base plate over at least one portion of its length, and a boot position-retention device (5) carried by the body, the brake (8) comprising a base (10) superposed on the base plate over a portion (6) of its length and assembled to the same, and at least one brake arm (11, 12) connected to the base (10) and movable in relation to the same between two positions, an inactive rest position and an active operative position, the means for assembling the base of the brake to the base plate of the binding element comprising a lock (23), movable to two positions, a position in which it holds the base plate against the base, and a position in which it no longer holds the base plate against the base, characterized by the fact that the base (2) of the brake and the base plate (2) of the binding incorporating superposed holes provided to receive screws for assembling the base and the base plate to the ski.

2. Binding according to claim 1, characterized by the fact that the movable lock (23) has a tool insert configuration different from that of the screws (14, 15) used to attach the base plate to the ski.

3. Binding according to claim 2, characterized by the fact that the lock (23) and the attachment screws (14, 15) have configurations which make them impossible to work with the same tool.

4. Binding according to claim 2, characterized by the fact that the lock (23) is a short screw whose threaded portion is engaged in an orifice (24) in the base plate.

5. Binding according to claim 1, characterized by the fact that the means for assembling the base (10) of the brake to the base plate (2) incorporate, in the front part of the brake tenons (18, 19) which cooperate with mortises (20, 21) in the base plate (2).

## Patentansprüche

1. Alpinskibindung, die eine Basisplatte (2) von allgemeiner langgestreckter Form aufweist, auf der ein Halteelement für den Schuh (3) und eine demontierbare Skibremse (8) montiert sind, wobei die Basisplatte (2) dazu bestimmt ist, fest an dem Ski mittels Schrauben (14, 15) befestigt zu werden, die sie gegen die obere Oberfläche des Ski pressen, wobei das Halteelement (3) ein Gehäuse (4), das an der Basisplatte auf zumindest einem Abschnitt seiner Länge montiert ist, und eine Halteeinrichtung (5) für den Schuh aufweist, die durch das Gehäuse getragen ist, wobei die Bremse (8) eine Befestigungsplatte, die auf die Basisplatte über einen Abschnitt (6) ihrer Länge überlagert ist und an dieselbe montiert ist, und zumindest einen Bremsarm (11, 12) aufweist, der mit der Befestigungsplatte (10) verbunden ist und der bezüglich derselben zwischen zwei Positionen, einer inaktiven Ruheposition und einer aktiven Arbeitsposition, beweglich ist, wobei die Montageeinrichtung der Befestigungsplatte der Bremse an der Basisplatte des Bindungselementes einen entfernbaren Riegel (23) mit zwei Positionen, einer Position, in der er die Basisplatte gegen die Befestigungsplatte zurückhält und einer Position, in der er nicht mehr die Basisplatte gegen die Befestigungsplatte zurückhält, aufweist, dadurch gekennzeichnet, daß die Befestigungsplatte (2) der Bremse und die Basisplatte (10) der Bindung übereinander gelagerte Öffnungen aufweisen, die dazu vorgesehen sind, gemeinsame Schrauben für die Montage der Befestigungsplatte und der Basisplatte an dem Ski aufzunehmen.

2. Bindung gemaß Anspruch 1, dadurch gekennzeichnet, daß der entfernbare Riegel (23) eine Betätigungsvertiefung aufweist, die unterschiedlich derjenigen der Schrauben (14, 15) für die Befestigung der Basisplatte an dem Ski ist.

3. Bindung gemaß Anspruch 2, dadurch gekennzeichnet, daß der Riegel (23) und die Befestigungsschrauben (14, 15) Vertiefungen aufweisen, die es unmöglich machen, daß sie mit dem gleichen Werkzeug betätigt werden.

4. Bindung gemäß Anspruch 1, dadurch gekennzeichnet, daß der Riegel (23) eine kurze Schraube ist, deren mit einem Gewinde versehener Abschnitt in eine Öffnung (24) der Basisplatte eingreift.

5. Bindung gemäß Anspruch 1, dadurch gekennzeichnet, daß die Montagemittel für die Befestigungsplatte (10) der Bremse an der Basisplatte (2) auf der Ebene des vorderen Abschnitts der Bremse Zapfen (18, 19) aufweisen, die mit Zapfenlöchern (20, 21) der Basisplatte (2) zusammenwirken.
